# EUROPÄISCHE PATENTSCHRIFT

(11) **EP 0 604 599 B1**
(45) Veröffentlichungstag und Bekanntmachung des Hinweises auf die Patenterteilung: **04.10.1995**
(21) Anmeldenummer: 93909743.2
(22) Anmeldetag: 26.05.1993
(51) Int. Cl.: B01F 9/00

(54) **VORRICHTUNG ZUM ANTRIEB EINES TAUMELKÖRPERS**
APPARATUS FOR DRIVING AN WOBBLING BODY
DISPOSITIF D'ENTRAINEMENT D'UN CORPS OSCILLANT

(30) Priorität: 20.07.1992 CH 2260/92
(43) Veröffentlichungstag der Anmeldung: 06.07.1994
(73) Patentinhaber: Bioengineering AG, CH-8636 Wald (CH)
(72) Erfinder: MEYER, Pio, CH-8636 Wald (CH)
(74) Vertreter: Salgo, Reinhold Caspar, Dr.
(86) Internationale Anmeldenummer: CH9300134
(87) Internationale Veröffentlichungsnummer: WO9402235

(56) Entgegenhaltungen:
- CH-A- 422 723
- CH-A- 500 000
- DE-A- 3 542 285

## Beschreibung

Die vorliegende Erfindung betrifft eine Vorrichtung zum Antrieb eines Taumelkörpers gemäss dem Oberbegriff des Patentanspruches 1.

Im CH-Patent 500 000 ist eine Vorrichtung zum Erzeugen einer taumelnden Bewegung beschrieben. Diese besteht aus einem Körper, den der Erfinder Paul Schatz in seinem Buche "Rhythmusforschung und Technik" (Stuttgart 1975) ein "Oloid" nennt. Angetrieben wird dieses Oloid gemäss CH-A1 500 000 durch ein endloses Band, auf welches das Oloid aufgelegt wird.

In der Praxis hat sich dieser Antrieb nicht durchsetzen können, da dies einerseits eine ideale Fertigungsgenauigkeit des Oloides voraussetzt, und anderseits beim Abrollen des Oloides auf dem Band keinerlei Schlupf entstehen darf. Führungsrollen, wie dies bei trommelförmigen Wälzkörpern möglich ist, sind bei der Form des Oloides ausgeschlossen: Es besitzt zwar - wie ein Zylinder - eine gerade Berührungslinie auf einer Ebene, nur ändert sich der Winkel dieser Berührungslinie zur Fortbewegungsrichtung des Bandes in oszillatorischer Weise. Die Erfindung hat sich daher auch nie durchzusetzen vermocht, im Gegensatz zur Lösung gemäss dem CH-Patent 216 760, in welchem der Hohlkörper, welcher eine taumelnde Bewegung ausführt, als Glied einer halben Bricard-Gelenkkette gelagert ist. Diese Lösung hat sich in verschiedenen Ausführungsformen und mit verschiedenen Antriebsmitteln im Markte durchgesetzt. Allerdings haftet ihr ein schwerer Nachteil an, der es verhindert, eine Mischmaschine nach dem Oloid- oder Inversionsprinzip zu bauen, deren Fassungsvermögen bei einem oder mehreren Kubikmetern liegt. Dieser Nachteil liegt in den grossen Massenkräften, die beim Betrieb auftreten, und nach Grösse und Richtung dauernd ändern. Die Massenkräfte verlangen ausserordentlich kräftige Dimensionierung aller Bauteile und stellen extreme Anforderungen an das Fundament einer solchen Maschine.

Aus CH-422 723 ist eine Vorrichtung bekannt, mit welcher ebenfalls ein Körper in eine taumelnde Bewegung versetzt wird. Die Art der Taumelbewegung ist allerdings von der hier gemeinten völlig verschieden. In CH-422 723 wird ein Zylinderkörper um seine Längsachse in gleichförmige Drehbewegung versetzt. Dieser erste Zylinderkörper ist so ausgestaltet, dass er zur Aufnahme eines zweiten, im wesentlichen ebenfalls zylindrischen Körpers geeignet ist. Die Längsachsen der beiden Zylinderkörper schneiden einander nun unter einem bestimmten, vorgegebenen Winkel. Dadurch beschreibt die Längsachse des zweiten, eingesetzten Zylinderkörpers - der in der Regel als trommelförmiges Aufnahmegefäss für Mischgut oder dergleichen vorgeschlagen ist - im Laufe einer Umdrehung des ersten Zylinderkörpers einen Doppelkegel um die Längsachse des ersten Zylinderkörpers. Ist das trommelförmige Aufnahmegefäss nicht zur Gänze gefüllt oder sein Inhalt dichtemässig stark inhomogen, so bewegt sich der Schwerpunkt des Inhaltes sowohl radial als auch axial in bezug auf das Zentrum des Aufnahmegefässes. Wegen der Gleichförmigkeit der Drehung der zweiten Zylinderachse um die erste ist jedoch die Bewegungscharakteristik sowohl des Aufnabmegefässes, wie des Inhaltes und seines Schwerpunktes eine völlig andere, als vorliegend ins Auge gefasst.

Die Aufgabe, die dieser vorliegenden Erfindung zugrunde liegt, ist die Schaffung eines Antriebs für einen Oloid-Körper, der die genannten Nachteile überwindet und sich für Oloide innerhalb eines grossen Dimensionsbereiches gleichermassen eignet.

Die Lösung ist wiedergegeben im Patentanspruch 1 hinsichtlich des zentralen Erfindungsgedankens, in den Patentansprüchen 2 bis 10 hinsichtlich weiterer Ausgestaltungen.

Anhand der beiliegenden Zeichnung wird der Erfindungsgedanke mit mehreren Ausführungsbeispielen näher erläutert.

Es zeigen
- Fig. 1a, b: in schematischer Weise die geometrischen Verhältnisse bei der Bewegung eines Oloides,
- Fig. 2a, b: ein erstes Ausführungsbeispiel in zwei Seitenansichten,
- Fig. 3a, b: ein Detail aus Fig. 2a in Draufsicht und teilweise im Schnitt,
- Fig. 4: eine Variante zu Fig. 3a,
- Fig. 5a, b: ein zweites Ausführungsbeispiel in einer Seitenansicht und einer Draufsicht,
- Fig. 6: eine Variante zu einem Bauteil,
- Fig. 7: ein drittes Ausführungsbeispiel in einer Seitenansicht.

Fig. 1a, b zeigt in schematischer Weise ein Oloid in verschiedenen Lagen auf einem endlosen Band 2, das in der Pfeilrichtung mit gleichförmiger Bewegung umläuft. Mit Beziehung auf das horizontal laufende Band 2 sind in gedanklicher Hinsicht drei Ebenen E₁, E₂, E₃ errichtet, die vertikal, also senkrecht zur Horizontalebene verlaufen. Die Ebenen E₁, E₂ flankieren das endlose Band 2 und liegen parallel zu seiner Bewegungsrichtung; die dritte Ebene E₃ steht sowohl senkrecht auf der Horizontalebene als auch auf den Ebenen E₁, E₂.

Liegt das Oloid zunächst in Ruhe in seiner labilen Gleichgewichtslage auf dem Band 2, so liegt seine Berührungslinie in der Schnittgeraden der Horizontalebene (bzw. des Bandes 2) mit der Ebene E₃. Ferner hat das Oloid eine Längsachse, die in der genannten Gleichgewichtslage ebenfalls in der Ebene E₃ verläuft und die Ebenen E₁, E₂ in zwei Punkten, den Durchstosspunkten D₁, D₂ durchstösst.

Falls die Taumelbewegung des Oloides so abläuft, dass der Schwerpunkt in der senkrecht zum Band 2 verlaufenden Ebene E₃ bleibt, dann beschreiben die Durchstosspunkte D₁, D₂ der Längsachse 3 des Oloides auf den Ebenen E₁, E₂ je eine Ovalkurve K₁, K₂. Die Grössen und Formen der Oval-Kurven K₁, K₂ sind abhängig von den seitlichen Abständen der Ebenen E₁, E₂ von der jeweiligen Kante des Bandes 2.

Fig. 1a zeigt drei Stellungen des Oloides 1 während einer vollen Umdrehung um die - nicht raumfeste - Längsachse 3; in Fig. 1b ist diese Zahl der Uebersichtlichkeit halber auf zwei reduziert, um die oberste und die unterste Extremlage der Durchstosspunkte D₁, D₂ anzuzeigen.

Fig. 2 zeigt ein erstes Ausführungsbeispiel einer erfindungsgemässen Vorrichtung. Auf dem Band 2 liegt ein oloidförmiger Hohlkörper 4, der beispielsweise als Mischgefäss ausgebildet ist und eine verschliessbare Oeffnung 5 aufweist. An den beiden Enden ist der Hohlkörper 4 etwas abweichend von der Oloidform gebaut, dergestalt, dass jeweils ein Segment abgeschnitten ist, und eine, beispielsweise hohle Welle 6 durch eine das Segment abschneidende Fläche 7 rechtwinklig hindurchgeht. Damit wird die jeweils auf dem Band 2 aufliegende Berührungslinie in den zwei Extremlagen des Hohlkörpers 4 etwas verkürzt. Dies erlaubt, das Band 2 um soviel schmaler auszugestalten, dass die Welle 6 seitlich herausgeführt werden kann. Die in Fig. 1a mit K₁, K₂ bezeichneten Ovalkurven sind als ovale Führungsschienen 8 realisiert, von denen nur die eine dargestellt ist, da sie - sofern die seitlichen Abstände vom endlosen Band 2 die gleichen sind, und der Hohlkörper 4 sich entlang der Längsrichtung des endlosen Bandes 2 bewegt - deckungsgleich sind. Die Welle 6 wird mittels eines Wagens 9 der Führungsschienen 8 passiv entlang geführt. Der Wagen, der in Fig. 2 nur schematisch dargestellt ist, wird in Fig. 3 im Detail gezeigt. Die Führungsschiene 8 weicht in ihrer Form selbstverständlich ab von der Form der Ovalkurven K₁, K₂ , da diese gültig ist für mathematische Achsen; der Abstand der Drehachse der Welle 6 von den Begrenzungen der Führungsschiene 8 ist in Betracht zu ziehen. Da einerseits kleine Toleranzen in der Fertigung des Hohlkörpers 4, anderseits seine Deformation unter dem Einfluss des Gewichtes des Füllgutes in Betracht gezogen werden muss, ist die Führungsschiene 8 mittels vier Federgelenken 10 in einem starken Rahmen 11 so gelagert, dass sie in vertikaler Richtung den Einfluss der genannten Toleranzen kompensieren kann. Die Zahl vier ist jedoch nicht erfindungswesentlich; es können durchaus auch sechs oder acht solcher Federgelenke 10 vorgesehen werden. Die Kompensation in horizontaler Richtung wird durch Schlupf auf dem endlosen Band 2 aufgebracht.

Anstelle der in Fig. 2 gezeigten, von der Form des Oloides abweichenden Form des Hohlkörpers 4, ist es erfindungsgemäss, das Oloid ganz auszuführen und dafür das endlose Band 2 um soviel schmaler zu machen, wie notwendig ist, um der Vertikalbewegung der Welle 6 Rechnung zu tragen.

Der in Fig. 3a in der Draufsicht, in Fig. 3b im teilweisen Längsschnitt dargestellte Wagen 9 besteht aus einem Gestell 12, welcher zwei beispielsweise kugelgelagerte Führungsräder 13 mit Nuten 14 trägt. Diese umgreifen die Führungsschiene 8. Der Wagen 9 kann sich also nur in der durch die Führungsschiene 8 definierten Ebene bewegen. Gegen die Kurveninnenseite der Führungsschiene 8 trägt das Gestell 12 ein Drehgelenk 19, dessen Drehachse senkrecht steht auf der Tangente an die Führungsschiene 8. Mittels des Drehgelenkes 19 ist eine Platte 20 am Gestell 12 drehbar befestigt. Diese Platte 20 trägt eine Querachse 15, mittels derer ein Führungskörper 16 schwenkbar gelagert ist. Die Querachse 15 steht senkrecht auf der Achse des Drehgelenkes 19 und hat die Richtung der Tangente an die Führungsschiene 8.

Im Führungskörper 16 ist die Welle 6 drehbar und längsverschiebbar gelagert, was in Fig. 3b durch Pfeile angedeutet ist.

Eine Variante zum in Fig. 3a, b dargestellten Wagen 9 zeigt Fig. 4. Hier ist der Wagen 9 ergänzt um ein drittes Führungsrad 18, welches von einem mit dem Gestell 12 durch ein Scharniergelenk 21 verbundenen Gestellteil 22 getragen ist. Durch eine Feder 17 wird der Gestellteil 22 vom Gestell 12 weggedrückt; damit bleibt das dritte Führungsrad 18 in Kraftschluss mit der Führungsschiene 8.

Ein zweites Ausführungsbeispiel ist in Fig. 5a, b dargestellt. Fig. 5a zeigt einen Aufriss wiederum von einer Seite, Fig. 5b eine Ansicht von oben.

In jedem Rahmen 11 läuft ein Schlitten 59, der in horizontaler Richtung frei beweglich ist. Oben, die Rahmen 11 überragend, tragen die beiden Schlitten 59 je einen um die Vertikalachse drehbaren Lagerkörper 23, der ein Gleitlager für eine Stange 24 enthält, die durch beide Lagerkörper 23 hindurch axial verschieblich ist. In der Mitte ist die Stange 24 an einem um die Vertikalachse drehbaren Kopf 25 befestigt. Dieser sitzt auf einem um die vertikale Achse drehbaren Schwenkarm 26, dessen Lager 28 auf einer Traverse 27 befestigt ist, die die beiden Rahmen 11 verbindet und stabilisiert.

Die Welle 6 ist in einer Kugel 29 drehbar und axial verschieblich gelagert; die genannte Kugel 29 dreht sich in einem Schlitten 60, welcher am Schlitten 59 vertikal frei beweglich ist.

Läuft nun das Band 2 an, so sorgt die durch die Stange 24 bewirkte Zwangsführung, dass der Hohlkörper nicht horizontal mit dem Band 2 wegläuft, sondern die ihm eigene Taumelbewegung ausführt. Durch die Lagerung der Stange 24 am Schwenkarm 26 wird die Querbewegung des Schwerpunktes des Hohlkörpers 4 aufgenommen.

Die gleiche Bewegung, wie der beschriebene Hohlkörper 4 führt ein aus teilweise gebogenen Stangen 30 gebildeter Skelettkörper 31 aus, wie in Fig. 6a, b in Grund- und Aufriss dargestellt. Daher kann im Inneren des Skelettkörpers 31 ein einfach gestaltetes Gefäss 40, beispielsweise eine handelsübliche Chemikalien-Trommel mit Stangen 32 und Bändern 33 befestigt werden.

Wie bereits beschrieben, kann die Welle 6 auch hohl ausgeführt sein. Dann ist die erfindungsgemässe Vorrichtung auch geeignet, im Durchflussverfahren flüssige oder feste Materialien zu mischen. Zu diesem Zwecke ist die Welle 6 an jedem Ende mit einer an sich bekannten Drehdurchführung versehen. Mit solchen Drehdurchführungen lassen sich mehrere Komponenten zudosieren; ferner ist auch die Einführung von Mess-Sonden für Druck, Temperatur, pH und weitere Parameter problemlos möglich.

Im dritten Ausführungsbeispiel gemäss Fig. 7 liegt der oloidische Hohlkörper 4 - wie im ersten Ausführungsbeispiel - auf dem angetriebenen und sich in Pfeilrichtung bewegenden endlosen Band 2. Die Welle 6 läuft durch die beschriebenen Führungskörper 16, die mittels Gelenken 34 mit je einer Schubstange 35 verbunden sind. Die Schubstangen 35 laufen horizontal je in einem Lager 36, das, von einem Wagen 37 getragen, eine Vertikalbewegung ausführen kann. Die Wagen 37 sind auf zwei vertikalen Schienen 38 mittels Rollen 39 geführt. Die vom Hohlkörper 4 abgewandten Enden der Schubstangen 35 sind ebenfalls mit Gelenken 34 versehen, welche in bezug auf die Schubstangen 35 sowohl Dreh-, als auch Schwenkbewegungen zulassen, und ihrerseits an Führungskörpern 16 angelenkt sind. Durch diese letztgenannten Führungskörper 16 gleitet eine Stange 41, an der in ihrer Mitte ein Gelenk 42 befestigt ist dessen anderer Teil in einem Drehlager 43 um eine Achse 44 drehbar ist. Der feststehende Teil des Drehlagers 43 ist an einer Führung 45 befestigt, die an einer vertikalen Stange 46 gleitet.

Bewegt sich der Hohlkörper 4 in taumelnder Weise auf dem endlosen Band 2, so beschreiben die an der Welle 6 angrenzenden Führungskörper die in Fig. 1 beschriebenen Ovalkurven K₁ , K₂, deren Vertikalkomponenten von den Wagen 37 ermöglicht werden, deren Horizontalkomponenten - einander ausgleichend - von den Schubstangen über die Stange 41 einander aufgezwungen werden. Die Vertikalbewegung des geometrischen Schwerpunktes des Hohlkörpers 4 wird durch die an der Stange 46 gleitende Führung 45 ermöglicht.

## Patentansprüche

1. Vorrichtung zum Antrieb eines Taumelkörpers in der Art eines Oloides, der auf einem endlos umlaufenden Band (2) aufliegt und durch dieses bewegt wird, dadurch gekennzeichnet, dass
- beidseitig des Taumelkörpers eine Welle (6) koaxial zur Längsachse des Taumelkörpers befestigt ist,
- Mittel vorhanden sind, um diese Welle (6) in zwei parallelen Ebenen (E₁, E₂), die vertikal und senkrecht auf der Ebene des Bandes (2) stehen und die Richtung der Bewegung des Bandes (2) aufweisen und je auf einer Seite des Bandes (2) sich befinden, auf je einer ovalen Bahn zu führen.

2. Vorrichtung nach Patentanspruch 1, dadurch gekennzeichnet, dass
- die genannten Mittel um die Welle (6) in den zwei parallelen Ebenen (E₁, E₂) auf ovalen Bahnen zu führen darin bestehen, dass in jeder der Ebenen (E₁, E₂) eine ovale Führungsschiene (8) vorhanden ist, welche mit mindestens vier, eine Vertikalbewegung erlaubende, Federgelenken (10) in einem Rahmen (11) befestigt ist,
- an jeder Führungsschiene (8) ein Wagen (9) vorhanden ist, der um diese Führungsschiene umlaufen kann,
- jeder der Wagen (9) aus einem Gestell (12) besteht, welches mindestens zwei Führungsräder (13, 18) trägt, die den Kraft- und Formschluss mit der Führungsschiene (8) übernehmen, am Gestell (12) ein Drehgelenk (19) vorhanden ist, dessen Drehachse jeweils senkrecht steht auf der Tangente an die Führungsschiene (8) und in deren Ebene liegt, wobei der mittels dieses Drehgelenkes (19) drehbare Teil eine Platte (20) ist, welche eine Querachse (15) trägt, die parallel ist zur Richtung der Tangente an die Führungsschiene (8),
- ein Führungskörper (16) vorhanden ist, in dem die Welle (6) sowohl Längs- als auch Drehbewegungen ausführen kann, und der um die genannte Querachse (15) an der Platte (20) schwenkbar ist,
- die Dimensionen von Führungsschiene (8), Wagen (9) mit Drehgelenk (19), Platte (20) und Führungskörper (16) so bemessen sind, dass die Welle (6) in den Ebenen (E₁, E₂) die vorgesehene Ovalkurve beschreiben, wenn der Taumelkörper durch das Band (2) bewegt ist.

3. Vorrichtung nach Patentanspruch 1, dadurch gekennzeichnet, dass
- die genannten Mittel um die Welle (6) in den zwei parallelen Ebenen (E₁, E₂) auf ovalen Bahnen zu führen, darin bestehen, dass auf jeder Seite des Bandes (2) in den seitlichen Ebenen (E₁, E₂) ein Rahmen (11) vorhanden ist, in welchem ein Schlitten (59) in horizontaler Richtung beweglich angeordnet ist,
- an diesem horizontal beweglichen Schlitten (59) ein vertikal beweglicher Schlitten (60) läuft, welcher eine Kugel (29) um ihr Zentrum drehbar gelagert trägt, in welcher Kugel (29) die Welle (6) drehbar und axial verschieblich gelagert ist,
- die beiden horizontal beweglichen Schlitten (59), die Rahmen (11) überragend, je einen um seine vertikale Achse drehbaren Lagerkörper (23) tragen.
- die beiden Rahmen (11) durch zwei Traversen (27) verbunden sind,
- an einer der Traversen (27) ein horizontaler Schwenkarm (26) um seine vertikale Achse in einem Lager (28) drehbar gelagert ist, wobei dieser Schwenkarm (26) an seinem freien Ende einen um seine vertikale Achse drehbaren Kopf (25) trägt, in welchem eine Stange (24) befestigt ist, welche in den beiden Lagerkörpern (23) an den horizontal beweglichen Schlitten (59) axial beweglich gelagert ist, wodurch bei der Bewegung des Taumelkörpers sowohl die beiden horizontal beweglichen Schlitten (59) als auch die vertikal beweglichen Schlitten (60) im wesentlichen gegenläufige Bewegungen ausführen.

4. Vorrichtung nach Patentanspruch 1, dadurch gekennzeichnet, dass
- die genannten Mittel um die Welle (6) in den zwei parallelen Ebenen (E₁, E₂) auf ovalen Bahnen zu führen, darin bestehen, dass in jeder der parallelen Ebenen (E₁, E₂) eine vertikale Schiene (38) vorhanden ist, mit einem Wagen (37) der auf ihr mittels Rollen (39) geführt ist, und jeder dieser Wagen (37) ein Lager (36) trägt, in welchem eine Schubstange (35) axial beweglich ist,
- die beiden Schubstangen (35) je einen Führungskörper (16) tragen zur axialen und Drehlagerung der Welle (6), wobei die beiden Führungskörper (16) mittels Gelenken (34) an den Schubstangen (35) befestigt sind, welche Gelenke (34) in bezug auf die Längsachsen der Schubstangen (35) sowohl Dreh- als auch Schwenkbewegung zulassen,
- an den von der Welle (6) abgewandten Enden der Schubstangen (35) ebenfalls sowohl Dreh- als auch Schwenkbewegungen zulassende Gelenke (34) befestigt sind, die je einen weiteren im wesentlichen gleichartigen Führungskörper (16) tragen, in welchen zwei weiteren Führungskörpern (16) eine Stange (41) gleitend und drehbar gelagert ist,
- die letztgenannte Stange (41) in ihrer Mitte ein Gelenk (42) trägt, um welches die Stange (41) schwenkbar ist, und der andere Teil dieses Gelenkes (42) in einem Drehlager (43) um eine Achse (44) drehbar ist, wobei diese Achse (44) sowohl auf der Längsachse (41) als auch auf der Schwenkachse des Gelenkes (42) senkrecht steht, also in der Laufrichtung des Bandes (2) liegt,
- das Drehlager (43), welches das Gelenk (42) trägt, mittels einer Führung (45) an einer feststehenden vertikalen Stange (46) frei beweglich ist.

5. Vorrichtung nach einem der Patentansprüche 1 bis 4, dadurch gekennzeichnet, dass der Taumelkörper ein geschlossener Hohlkörper (4) ist

6. Vorrichtung nach Patentanspruch 5, dadurch gekennzeichnet, dass der Hohlköper (4) die Form eines Oloides aufweist.

7. Vorrichtung nach Patentanspruch 5, dadurch gekennzeichnet, dass der Hohlkörper (4) die Form eines Oloides aufweist, welchem in bezug auf seine Längsachse an beiden Enden je ein Segment abgeschnitten ist, wodurch zwei auf der Längsachse senkrecht stehende Flächen (7) entstehen, welche von der Welle (6) durchsetzt werden.

8. Vorrichtung nach einem der Patentansprüche 1 bis 4, dadurch gekennzeichnet, dass der Taumelkörper ein aus teilweise gebogenen Stangen (30) hergestellter Skelettkörper (31) ist, der das gleiche Abrollverhalten zeigt, wie ein Oloid.

9. Vorrichtung nach Patentanspruch 8, dadurch gekennzeichnet, dass Mittel vorhanden sind, um im Inneren des Skelettkörpers (32) ein Gefäss (40) zu befestigen.

10. Vorrichtung nach einem der Patentansprüche 1 bis 9, dadurch gekennzeichnet, dass die Welle (6) als Hohlwelle ausgebildet ist und an jedem ihrer Enden eine Drehdurchführung aufweist, welche sowohl gestattet dem Taumelkörper während des Betriebes Mischgut zuzuführen und zu entnehmen, als auch Mess-Sonden für physikalische und chemische Parameter einzuführen.

## Claims

1. A device for driving a tumbling body in the form of an oloid which lies on an endless belt (2) and is moved by said belt, characterised in that
- a shaft (6) is secured on both sides of the tumbling body coaxially to the longitudinal axis of the tumbling body,
- means are provided to guide this shaft (6) in two parallel planes (E₁, E₂) which extend vertically and perpendicularly to the plane of the belt (2) and guide the direction of movement of the belt (2) and are each located on one side of the belt (2) in each case to guide in an oval path.

2. A device according to patent claim 1, characterised in that
- the said means to guide the shaft (6) in the two parallel planes (E₁, E₂) along oval paths comprise an oval guide rail (8) that is provided in each of the planes (E₁, E₂) and is secured through at least four spring joints (10) permitting vertical movement, in a frame (11),
- a carriage (9) is provided on each guide rail (8) which can rotate about this guide rail,
- each of the carriages (9) comprises a frame (12), which bears at least two guide wheels (13, 18), which transfer the mechanical and form fit from the guide rail (8), a rotating joint (19) is available at the frame (12) with an axis of rotation which in each case is vertical on the tangent at the guide rail (8) and lies in its plane, wherein the part which can be turned through this rotating joint (19) is a plate (20) which bears a transverse axis (15) which is parallel to the direction of tangents at the guide rail (8),
- a guide body (16) is provided in which the shaft (6) can execute both longitudinal and rotational movements, and which can be swivelled round the aforementioned transverse axis (15) at the plate (20),
- the dimensions of guide rail (8), carriage (9) with rotating joint (19), plate (20) and the guide body (16) are chosen so that the shaft (6) describes the envisaged oval curve in the planes (E₁, E₂) when the tumbling body is moved by the belt (2).

3. A device according to patent claim 1, characterised in that
- the said means to guide the shaft (6) in the two parallel planes (E₁, E₂) along oval paths comprise a frame that is provided on each side of the belt (2) in the lateral planes (E₁, E₂) in which a cradle (59) is arranged which can move in a horizontal direction,
- a cradle (60) - which moves vertically and bears a sphere (29) mounted so that it can pivot about its centre - is arranged on the cradle (59) moving horizontally with the shaft (6) mounted in the said sphere (29) so that it can rotate and undergo axial displacement,
- the two cradles (59) which move horizontally and project beyond the frame (11) each bear a bearing block (23) which can rotate about its vertical axis,
- the two frames (11) are connected by two cross members (27),
- a horizontal swivel arm (26) is pivot-mounted in a bearing (28) on one of the cross members (27) so that it can rotate about its vertical axis, the said swivel arm (26) bearing on its free end a head (25), which can rotate about its vertical axis, and in which a rod (24) is secured which is mounted in the two bearing blocks (23) on the horizontally-movable cradles (59) so that it can move axially, as a result of which upon movement of the tumbling body both the two horizontally-movable cradles (59) and the vertically-movable cradles (60) substantially undergo movements in opposite directions.

4. A device according to patent claim 1, characterised in that
- the said means to guide the shaft (6) in the two parallel planes (E₁, E₂) along oval paths comprise a vertical rail (38) that is provided in each of the parallel planes (E₁, E₂) with a carriage (37) which is guided on it through rollers (39) and each of these carriages (37) bears a bearing (36) in which a push rod (35) can move axially,
- the two push rods (35) each bear a guide body (16) for the axial and pivot-mounting of the shaft (6), with both of the guide bodies (16) secured to the push rods (35) through joints (34) which permit both rotatory and swivel movements relative to the longitudinal axes of the push rods (35),
- joints (34), also permitting rotatory and swivel movements, are similarly secured at those ends of the push rods (35) facing away from the shaft (6), the said joints (34) each bearing a further guide body (16) substantially of the same kind, with a rod (41) mounted in the two further guide bodies (16) so that it can slide and rotate,
- the aforementioned rod (41) bears a joint (42) in its centre around which the rod (41) can be swivelled and the other part of this joint (42) can be rotated in a pivot bearing (43) about one axis (44), the said axis (44) extending perpendicularly to both the longitudinal axis (41) and the swivel axis of the joint (42) thus lying in the direction of movement of the belt (2),
- the pivot bearing (43) which bears the joint (42) can be freely moved by means of a guide (45) along a fixed vertical rod (46).

5. A devise according to any one of patent claims 1 to 4, characterised in that the tumbling body is a sealed hollow body (4).

6. A device according to patent claim 5, characterised in that the hollow body (4) has the shape of an oloid.

7. A device according to patent claim 5, characterised in that the hollow body (4) has the shape of an oloid, which has a segment cut off at both ends of to its longitudinal axis, resulting in two surfaces (7) extending perpendicularly to the longitudinal axis, through which the shaft (6) passes.

8. A device according to any one of patent claims 1 to 4, characterised in that the tumbling body is a skeletal body (31) manufactured from partially bent rods (30), which exhibits the same rolling behaviour as an oloid.

9. A device according to patent claim 8, characterised in that means are provided to secure a vessel (40) in the interior of the skeletal body (32).

10. A device according to any one of patent claims 1 to 9, characterised in that the shaft (6) is in the form of a hollow shaft and is provided at each end with a rotating through-hole which allows material to be admixed to be fed into, and withdrawn from, the tumbling body during operation and allows the introduction of measurement probes for physical and chemical parameters.

## Revendications

1. Dispositif d'entraînement d'un corps oscillant du type ovoïde posé sur une bande (2) transporteuse sans fin (2) et mis en mouvement par cette dernière, caractérisé en ce que :
- un arbre (6) est fixé de part et d'autre du corps oscillant coaxialement avec l'axe longitudinal du corps oscillant ;
- des moyens sont prévus pour guider cet arbre (6) sur une trajectoire ovale sur deux plans parallèles (E1, E2) s'étendant verticalement et perpendiculairement par rapport au plan de la bande (2) et indiquant la direction du mouvement de la bande (2), chaque plan se trouvant sur l'un des deux côtés de la bande.

2. Dispositif selon la revendication 1, caractérisé en ce que :
- lesdits moyens utilisés pour guider l'arbre (6) sur des trajectoires ovales sur les deux plans parallèles (E1, E2) consistent en ce qu'un rail ovale de guidage (8) est prévu sur chacun des plans (E1, E2), ledit rail étant fixé sur un châssis (11) par au moins quatre articulations élastiques (10) lui permettant d'effectuer un mouvement dans le sens vertical ;
- un chariot (9) est prévu sur chaque rail de guidage (8), ledit chariot pouvant se déplacer autour de ce rail de guidage ;
- chacun des chariots (9) comprend un bâti (12) portant au moins deux roues de guidage (13, 18) assurant l'adhérence de force et de forme avec le rail de guidage (8), tandis qu'une articulation rotoïde (19) est prévue sur le bâti (12), l'axe de rotation de ladite articulation rotoïde s'étendant perpendiculairement à la tangente du rail de guidage (8) et sur son plan, la partie rendue rotative grâce à cette articulation rotoïde (19) étant une plaque (20) portant un axe transversal (15) parallèle à la direction de la tangente du rail de guidage (8) ;
- un corps de guidage (16) est prévu, dans lequel l'arbre (6) peut effectuer aussi bien des mouvements dans le sens longitudinal que des mouvements de rotation, et qui peut pivoter autour dudit axe transversal (15) situé sur la plaque (20) ;
- les dimensions du rail de guidage (8), du chariot (9) avec l'articulation rotoïde (19), de la plaque (20) et du corps de guidage (16) sont définis de sorte que l'arbre (6) décrit la courbe ovale prévue sur les plans (E1, E2) lorsque le corps oscillant est déplacé par la bande (2).

3. Dispositif selon la revendication 1, caractérisé en ce que :
- lesdits moyens utilisés pour guider l'arbre (6) sur des trajectoires ovales situées sur les deux plans parallèles (E1, E2) consistent en ce qu'un châssis (11) est prévu de part et d'autre de la bande (2) sur les plans latéraux (E1, E2), un chariot (59) étant disposé dans ledit châssis (11) de sorte qu'il puisse être déplacé dans le sens horizontal ;
- un chariot (60) pouvant se déplacer dans le sens vertical est installé sur le chariot à déplacement horizontal (59), ledit chariot vertical (60) portant une bille (29) logée de sorte qu'elle puisse tourner autour de son centre, l'arbre (6) étant logé dans ladite bille (29) de manière à pouvoir tourner et à être déplacé dans le sens axial ;
- les deux chariots (59) mobiles dans le sens horizontal portent chacun un corps de palier (23) dépassant le châssis (11) et pouvant tourner autour de son axe vertical ;
- les deux châssis (11) sont reliés par deux traverses (27) ;
- un bras pivotant horizontal (26) est monté rotatif autour de son axe vertical dans un palier (28), sur l'une des traverses (27), ce bras pivotant (26) portant, à son extrémité libre, une tête (25) pouvant tourner autour de son axe vertical, une tige (24) étant fixée sur la tête de manière à pouvoir se déplacer axialement dans les deux corps de palier (23) situés sur les chariots (59) mobiles horizontalement, ce qui a pour conséquence qu'aussi bien les deux chariots (59) mobiles horizontalement, que les deux chariots (60) mobiles verticalement effectuent des mouvements sensiblement contraires lorsque le corps oscillant est en mouvement.

4. Dispositif selon la revendication 1, caractérisé en ce que :
- lesdits moyens utilisés pour guider l'arbre (6) sur les deux plans parallèles (E1, E2) sur des trajectoires ovales, consistent en ce qu'un rail vertical (38) est prévu sur chacun des plans parallèles (E1, E2), un chariot étant guidé sur chaque rail par des rouleaux (39), et chacun des chariots (37) porte un palier (36) dans lequel une bielle (35) peut être déplacée axialement ;
- les deux bielles (35) portent chacune un corps de guidage (16) pour assurer le mouvement de l'arbre (6) dans le sens axial et dans le sens de rotation, les deux corps de guidage (16) étant fixés sur les bielles (35) par des articulations (34) permettant d'effectuer des mouvements rotatifs et/ou pivotants par rapport aux axes longitudinaux des bielles (35) ;
- des articulations (34) sont fixées sur les extrémités des bielles (35) qui sont situées du côté opposé à l'arbre (6), lesdites articulations (34) permettant également d'effectuer des mouvements rotatifs et pivotants, et portant un autre corps de guidage (16) sensiblement identique, dans lequel deux autres corps de guidage (16) permettent à une tige (41) d'être montée coulissante et rotative;
- ladite tige (41) porte, dans son centre, une articulation (42) autour de laquelle la tige (41) peut pivoter, l'autre partie de ladite articulation (42) pouvant tourner autour d'un axe (44) dans un palier de rotation (43), ledit axe (44) s'étendant perpendiculairement aussi bien à l'axe longitudinal (41) qu'à l'axe de pivotement de l'articulation (42), de sorte qu'il se trouve dans le sens de déplacement de la bande (2) ;
- le palier de rotation (43) portant l'articulation (42) est déplaçable librement grâce à un guidage (45) situé sur une tige (46) constamment verticale .

5. Dispositif selon l'une quelconque des revendications 1 à 4, caractérisé en ce que le corps oscillant est un corps creux (4) fermé.

6. Dispositif selon la revendication 5, caractérisé en ce que le corps creux (4) présente la forme d'un ovoïde.

7. Dispositif selon la revendication 5, caractérisé en ce que le corps creux (4) présente la forme d'un ovoïde sur lequel un segment est découpé à chaque extrémité par rapport à son axe longitudinal, ce qui produit deux faces (7) perpendiculaires à l'axe longitudinal et à travers lesquelles passe l'arbre (6).

8. Dispositif selon l'une quelconque des revendications 1 à 4, caractérisé en ce que le corps oscillant est un corps à squelette (31) réalisé à partir de barres (30) partiellement pliées et présentant le même comportement de déroulement qu'un corps oloïdal.

9. Dispositif selon la revendication 8, caractérisé en ce que des moyens sont prévus pour fixer un récipient (40) à l'intérieur du corps de squelette (32).

10. Dispositif selon l'une quelconque des revendications 1 à 9, caractérisé en ce que l'arbre (6) est réalisé sous la forme d'un arbre creux qui présente, à chaque extrémité, un passage tournant permettant d'alimenter le corps oscillant d'un produit de mélange ou de prélever celui-ci du corps oscillant pendant le fonctionnement, d'une part, et de l'utiliser comme sonde de mesure de paramètres physiques et chimiques, d'autre part.
